# EUROPÄISCHE PATENTSCHRIFT

(11) **EP 4 076 778 B1**
(45) Veröffentlichungstag und Bekanntmachung des Hinweises auf die Patenterteilung: **23.08.2023**
(21) Anmeldenummer: 20821155.7
(22) Anmeldetag: 07.12.2020
(51) Int. Cl.: B21B 31/10, B21B 13/00

(54) **VERFAHREN ZUM WECHSEL EINER WALZENKONFIGURATION IN EINEM WALZGERÜST SOWIE WALZENANORDNUNG**
METHOD FOR CHANGING A ROLL CONFIGURATION IN A ROLL STAND AND ROLL ARRANGEMENT
PROCÉDÉ DE CHANGEMENT D'UNE CONFIGURATION DE ROULEAUX DANS UNE CAGE DE LAMINOIR ET AGENCEMENT DE ROULEAUX

(30) Priorität: 20.12.2019 DE 102019220327
(43) Veröffentlichungstag der Anmeldung: 26.10.2022
(73) Patentinhaber: SMS Group GmbH, 40237 Düsseldorf (DE)
(72) Erfinder: PULST, Holger, 40822 Mettmann (DE); ZWINGMANN, Lothar, 42781 Haan (DE); SCHWARZ, Christoph, 57290 Neunkirchen-Struthütten (DE)
(74) Vertreter: Kross, Ulrich
(86) Internationale Anmeldenummer: PCT/EP2020/084786
(87) Internationale Veröffentlichungsnummer: WO 2021/122074

(56) Entgegenhaltungen:
- JP-A- S5 527 473
- US-A- 2 039 959

## Beschreibung

Die Erfindung betrifft ein Verfahren zum Wechsel einer Walzenkonfiguration in einem Walzgerüst. Die Erfindung betrifft weiterhin eine Walzenanordnung als Austauschsatz zur Durchführung des Verfahrens.

Für das Walzen von metallenen Flachprodukten kommt insbesondere der Banddickenreduzierung eine zentrale Bedeutung zu. Die hierfür erforderlichen Umformmaschinen werden als Horizontalwalzgerüste bzw. Walzgerüste bezeichnet. Walzgerüste kommen beim Warmwalzen von Brammen zu Warmbändern und zum Kaltwalzen von Kaltbändern zum Einsatz. Dabei finden verschiedene Walzgerüste Anwendung, die sich hinsichtlich der Dimensionierung, der Walzenanzahl und Walzenanordnung sowie hinsichtlich der Ausrüstung mit technischen Stellsystemen sowie hinsichtlich der Walzenkühlung und Walzenschmierung unterscheiden.

Üblicherweise werden Gerüstbauarten nach Anzahl und Anordnung der Walzen unterschieden. Die wohl am häufigsten verwendete Gerüstbauart sind sogenannte Vierwalzengerüste (Quarto, 4-high-mill), die zwei Arbeitswalzen und zwei Stützwalzen aufweisen. Sechswalzengerüste (Sexto, 6-high-mill) werden häufig für das Kaltwalzen von hochfesten Stählen mit besonders hohen Qualitätsanforderungen gewählt. Diese umfassen zusätzliche Zwischenwalzen und evtl. zugehörige Stützeinrichtungen. Ebenfalls verbreitet sind 18-Rollengerüste und 20-Rollengerüste (Mehrwalzengerüste, beispielsweise 18-high-mill), die Arbeitswalzen mit verhältnismäßig kleinen Durchmessern aufweisen. Diese kommen für das Kaltwalzen von hochfesten Stählen in Betracht.

Ein Walzgerüst umfasst normalerweise ein Arbeitswalzenpaar mit zugehörigen Arbeitswalzen-Einbaustücken, Blöcke zum Führen der Arbeitswalzen-Einbaustücke mit Arbeitswalzenbiegung und -verschiebung, ein Stützwalzenpaar mit zugehörigen Stützwalzen-Einbaustücken, ein Anstell- und Einstellsystem zum Einstellen/Justieren des Walzspalts, d. h. des Spalts zwischen oberer und unterer Arbeitswalze, Kraftmesseinrichtungen zur Walzkraftmessung, Walzenständer, Antriebssysteme, eine Arbeitswalzenkühlung und -schmierung sowie Einrichtungen zum Führen des Walzgutes.

Für das Walzen von Stählen mit speziellen Legierungen und hochfesten Güten ist die Verwendung kleiner Arbeitswalzendurchmesser erforderlich, um die für das Metallband geforderte Enddicke zu erreichen. Mehrwalzengerüste weisen entsprechende Arbeitswalzen mit kleinen Durchmessern auf, diese sind jedoch hinsichtlich der zulässigen Eingangsdicke des Walzgutes beschränkt. Da solche Flachprodukte meist nur einen verhältnismäßig geringen Teil der üblichen Produktion einer Walzstraße ausmachen, finden vielfach nur Vierwalzengerüste oder Sechswalzengerüste Anwendung, die bedarfsweise umgerüstet werden. Die Umrüstung ist aufwendig.

Ein typisches Walzgerüst in Form eines Mehrwalzengerüsts zum Walzen eines Metallbandes ist beispielsweise aus der WO 2004/052568 bekannt.

Aus der EP 2 451 592 B1 ist ein 4-high/6-high/18-HS Walzgerüst bekannt, mit welchem unterschiedliche Betriebsarten und Walzendurchmesser in einem Walzgerüst bei Minimierung der Umrüstzeiten gewalzt werden können. Dabei ist vorgesehen, dass die Arbeitswalzensätze des 4-high/6-high Gerüsts gegen Zwischenwalzensätze inklusive seitlicher Stützrollen und die Arbeitswalzen des 18-HS Gerüsts in Kassettenbauweise ausgetauscht werden. Ein solcher Umbau von einer 4-high oder einer 6-high Konfiguration auf ein Mehrollenwalzgerüst ist verhältnismäßig aufwendig. Trotz der Kassettenbauweise, die grundsätzlich die Umrüstzeiten minimiert, ist es erforderlich, die Antriebsstränge, die Biege- und Verschiebesysteme und dergleichen umzurüsten. Beim Ändern der Walzenkonfiguration müssen zunächst die Zwischenwalzensätze eingebracht werden, anschließend müssen die neuen Arbeitswalzen mit kleinerem Durchmesser eingebracht werden.

Weiterer Stand der Technik ist aus den Druckschriften US 2039959 B1, FR 284657 A1, JPS05228504, US7481089 B2, und US20060010951 A1 bekannt.

Ein Verfahren und eine Vorrichtung gemäß Oberbegriff von Anspruch 1 sind aus der JPS55027473 A1 bekannt. Weiterer Stand der Technik ist aus der US 2 039 959 A bekannt.

Der Erfindung liegt die Aufgabe zugrunde, ein Verfahren und eine Vorrichtung zum Wechsel der Walzenkonfiguration bereitzustellen, die es ermöglichen, ein Walzgerüst von Arbeitswalzen mit einem großen Durchmesser auf Arbeitswalzen mit einem kleineren Durchmesser mit kleinstmöglichem Umrüstaufwand umzubauen.

Die Aufgabe wird gelöst mit den Merkmalen des Verfahrens gemäß Anspruch 1 sowie mit den Merkmalen der Walzenanordnung gemäß Anspruch 6.

Vorteilhafte Ausgestaltungen der Erfindung ergeben sich aus den Unteransprüchen.

Nach einem Gesichtspunkt der Erfindung wird ein Verfahren zum Wechsel einer Walzenkonfiguration in einem Walzgerüst vorzugsweise in einem Walzgerüst bereitgestellt, bei welchem wenigstens eine Arbeitswalze des Walzgerüsts durch eine Walzenanordnung als Austauschsatz ersetzt wird, wobei der Austauschsatz wenigstens drei Austauschwalzen umfasst, die in einer gemeinsamen Kassette gelagert sind, deren Außengeometrie zumindest teilweise derjenigen der Einbaustücke der zu tauschenden Arbeitswalze im Wesentlichen entspricht. Dadurch ist es möglich, die Kassette ohne weitere Umbaumaßnahmen in die Walzenständer des umzurüstenden Walzgerüstes einzubauen.

Unter einer Kassette im Sinne der Erfindung ist eine Baueinheit für das gleichzeitige Lagern mehrerer Walzen oder Rollen zu verstehen.

Die Kassette gemäß der Erfindung umfasst zwei Lagergehäuse für die Walzen des Austauschsatzes und die etwa erforderlichen Stützrollen und/oder Stützlager. Die Außengeometrie der Lagergehäuse entspricht weitestgehend oder vollständig derjenigen der auszubauenden Arbeitswalzen-Einbaustücke, sodass der Konfigurationswechsel wie ein Arbeitswalzenwechsel innerhalb weniger Minuten erfolgen kann.

Unter einem Arbeitswalzen-Einbaustück wird im Allgemeinen ein Lagergehäuse für eine Arbeitswalze verstanden, das mit einem Walzgerüst kompatibel ist.

Vorzugsweise sind genau drei Walzen eines Austauschsatzes und zusätzlich etwa erforderliche Stützrollen und/oder Stützlager gemeinsam in einer einzigen Kassette gelagert.

Vorzugsweise wird der Konfigurationswechsel an einem 4-high oder an einem 6-high Walzgerüst durchgeführt. Der Austausch der Arbeitswalze kann mit einem Austauschsatz durchgeführt werden, der eine Arbeitswalze umfasst, deren Durchmesser kleiner als der Durchmesser der jeweils auszutauschenden Arbeitswalze ist.

Im Rahmen der Erfindung kann der zuvor beschriebene Konfigurationswechsel auch an einem Duo-Gerüst (2-high) vorgenommen werden, sodass dieses dann in ein Mehrwalzengerüst umgerüstet werden kann.

Vorzugsweise werden bei dem Verfahren gemäß der Erfindung alle Arbeitswalzen ausgetauscht, obwohl im Rahmen der Erfindung auch vorgesehen sein kann, nur eine Arbeitswalze durch eine entsprechende Kassette auszutauschen.

Bei einer bevorzugten Variante des erfindungsgemäßen Verfahrens ist vorgesehen, dass die Summe der Walzendurchmesser aller Austauschwalzen eines Austauschsatzes dem maximalen oder minimalen Durchmesser der jeweils auszutauschenden Arbeitswalze entspricht.

Zweckmäßigerweise umfasst der Austauschsatz wenigstens eine erste und eine zweite Zusatzwalze, wobei vorzugsweise die erste Zusatzwalze einen größeren Durchmesser als die Arbeitswalze des Austauschsatzes und vorzugsweise die zweite Zusatzwalze einen der Arbeitswalze des Austauschsatzes entsprechenden Durchmesser aufweist.

Die Walzenanordnung gemäß der Erfindung umfasst zweckmäßigerweise eine Arbeitswalze und eine erste und eine zweite Zusatzwalze, die in einer gemeinsamen Kassette angeordnet sind. Dabei übernehmen die Zusatzwalzen die Funktion von vertikalen Stützwalzen. Eine Dreierkonfiguration im Sinne der vorliegenden Erfindung umfasst eine Arbeitswalze und zwei Zusatzwalzen, wobei dabei etwa erforderliche Stützrollen und/oder Stützlager zur seitlichen Führung der Arbeitswalzen und/oder der Zusatzwalzen nicht berücksichtigt sind.

Im Rahmen der Erfindung umfasst eine solche Dreierkonfiguration ebenfalls seitliche Stützrollen und/ oder Stützlager.

Bei einer zweckmäßigen Ausgestaltung der Erfindung ist vorgesehen, dass die Kassette zwei Lagergehäuse für die Arbeitswalze und die Zusatzwalzen umfasst, die jeweils eine Außengeometrie aufweisen, die derjenigen der Arbeitswalzen-Einbaustücke des Walzgerüsts im Wesentlichen entspricht.

Die Arbeitswalze sowie die erste und zweite Zusatzwalze sind in der Einbaulage der Kassette vertikal übereinander angeordnet. Die zweite Zusatzwalze und die Arbeitswalze des Austauschsatzes können einen etwa gleichen Durchmesser aufweisen. Vorzugsweise besitzt die erste Zusatzwalze einen größeren Durchmesser als die Arbeitswalze des Austauschsatzes. Die erste Zusatzwalze kann beispielsweise die angetriebene Walze des Austauschsatzes sein.

Wie vorstehend bereits erwähnt, kann der Austauschsatz Stützrollen und/oder Stützlager umfassen, die die Arbeitswalze und/oder die erste und die zweite Zusatzwalze seitlich abstützen.

Zweckmäßigerweise ist die angetriebene Walze des Austauschsatzes mit einem Antriebszapfenadapter versehen. Der Antriebszapfenadapter erweitert den Durchmesser des Walzentreffers der Zusatzwalze derart, dass er in den Treffer der vorhandenen Antriebsspindel passt.

Vorzugsweise ist die Kassette bezogen auf eine in Einbaulage horizontale Ebene symmetrisch bzw. rotationssymmetrisch um die Längsachse der angetriebenen Zusatzwalze ausgebildet. Dadurch ist es möglich, die Kassette bedarfsweise 180° um die Längsachse gedreht einzubauen, sodass dann beispielsweise die Position der zweiten Zusatzwalze des Austauschsatzes und der Arbeitswalze des Austauschsatzes oder die Position der ersten und der zweiten Zusatzwalze getauscht werden können. Damit ist es möglich, verschleißbedingte Nacharbeiten zeitlich zu verzögern.

Durch den symmetrischen Aufbau der Kassetten kann auch ein Austausch von einer oberen und einer unteren Kassette in einem Gerüst untereinander erfolgen.

Die Walzenanordnung gemäß der Erfindung lässt sich in vorteilhafter Weise sowohl für Einzelgerüste als auch für Walzanlagen mit mehreren Gerüsten sowohl im Einweg- als auch im Reversierbetrieb verwenden. Sowohl das Verfahren als auch die Walzenanordnung gemäß der Erfindung sind neben der Ausrüstung von Neuanlagen in besonderer Art und Weise auch für die Nachrüstung oder Ertüchtigung bestehender Walzanlagen geeignet.

Die Erfindung wird nachstehend anhand eines in den Zeichnungen dargestellten Ausführungsbeispiels erläutert. Es zeigen:
- Figur 1 A: eine schematische Darstellung einer umzurüstenden 4-high oder 6-high Walzenkonfiguration gemäß Stand der Technik,
- Figur 1 B: eine schematische Darstellung der in Figur 1 A dargestellten Walzenkonfiguration, bei der die Arbeitswalzen durch jeweils einen Austauschsatz gemäß der Erfindung ersetzt wurde,
- Figur 2 A: eine schematische Darstellung entsprechend Figur 1 A, bei der schematisch der Antrieb der Arbeitswalze dargestellt ist,
- Figur 2 B: eine der Figur 1 B entsprechende Darstellung, bei der schematisch der Antrieb des Austauschsatzes bzw. der Kassette dargestellt ist,
- Figur 3 A: eine schematische Darstellung einer umzurüstenden 4-high oder 6-high Walzenkonfiguration gemäß Stand der Technik, bei der die Stützwalzen bzw. Zwischenwalzen angetrieben sind,
- Figur 3 B: eine schematische Darstellung der in Figur 3 A gezeigten Walzenkonfiguration, bei der die Arbeitswalzen der Anordnung gemäß Figur 3 A durch einen Austauschsatz bzw. eine Kassette gemäß der Erfindung ersetzt wurde,
- Figur 4: eine schematische Darstellung eines oberen Austauschsatzes bzw. der Kassette gemäß der Erfindung, inklusive optionaler Stützrollen,
- Figur 5: eine Schnittansicht entlang der Linie V-V in Figur 4 und
- Figur 6: eine Schnittansicht entlang der Linie VI-VI in Figur 4.

Es wird zunächst auf die Figuren 1 A und 1 B Bezug genommen. Dort ist ein Walzgerüst 1 in einer 4-high oder 6-high Konfiguration dargestellt. Die vertikalen Stützwalzen 2' der 6-high Konfiguration sind mit gestrichelten Linien angedeutet. Die nachstehenden Erläuterungen in Bezug auf die Erfindung gelten für beide möglichen Konfigurationen des Walzgerüsts 1.

Das Walzgerüst 1 umfasst im einfachsten Fall als 4-high Konfiguration zwei vertikale Stützwalzen 2 und dazwischen zwei Arbeitswalzen 3, die jeweils in Arbeitswalzen-Einbaustücken 4 gelagert sind.

Erfindungsgemäß werden bei einer Umrüstung des Walzgerüsts 1 zu einer Konfiguration mit einem kleineren Arbeitswalzendurchmesser die Arbeitswalzen 3 jeweils durch eine Kassette 5 umfassend eine Arbeitswalze 3' mit verhältnismäßig kleinerem Durchmesser, eine erste Zusatzwalze 6 und eine zweite Zusatzwalze 7 ersetzt. Die Kassette 5 umfasst weiterhin ein erstes Lagergehäuse 5A und ein zweites Lagergehäuse 5B die jeweils die Enden der Arbeitswalze 3' und der Zusatzwalzen 6,7 aufnehmen. Die Geometrie der Lagergehäuse entspricht im Wesentlichen jeweils der Geometrie der Arbeitswalzen-Einbaustücke 4, sodass die betreffende Arbeitswalze 3 mit den zugehörigen Arbeitswalzen-Einbaustücken 4 ohne weitere Umrüst- oder Umbaumaßnahmen ausgetauscht werden kann. Beide Arbeitswalzen 3 der Konfiguration gemäß Figur 1 A werden jeweils durch eine Kassette 5 ersetzt. Für die Umrüstung des Walzgerüsts 1 von der Konfiguration in Figur 1 A in die Konfiguration gemäß Figur 1 B ist also die Bereitstellung von insgesamt zwei Kassetten 5 erforderlich.

Das Ausführungsbeispiel gemäß Figuren 2 A und 2 B entspricht im Wesentlichen dem Ausführungsbeispiel gemäß Figuren 1 A und 1 B, wobei hier vorgesehen ist, dass bei der Konfiguration ohne Austauschsatz jeweils die Arbeitswalzen 3 angetrieben sind und bei der Konfiguration mit Austauschsatz jeweils die erste Zusatzwalze 6 angetrieben ist. An dieser Stelle sei hervorgehoben, dass in allen Ausführungsbeispielen gleiche Bauteile mit gleichen Bezugszeichen versehen sind.

Die Summe der Durchmesser aller vertikal angeordneter Walzen der Kassette 5 entspricht nahezu dem Durchmesser der auszutauschenden angetriebenen Arbeitswalze 3. Hinsichtlich des Aufbaus der Kassette 5 wird insbesondere auf die Figur 4 Bezug genommen. Wie der Figur 4 zu entnehmen ist, umfasst die Kassette 5 eine verhältnismäßig kleine Arbeitswalze 3', darüber eine vertikal mit der Arbeitswalze 3' in einer Linie angeordnete angetriebene erste Zusatzwalze 6 und eine darüber in einer Linie angeordnete zweite Zusatzwalze 7, deren Durchmesser demjenigen der Arbeitswalze 3' nahezu entspricht. Bevorzugt besitzen die Arbeitswalze 3' und die zweite Zusatzwalze 7 den gleichen Durchmesser. Die in Figur 4 dargestellte Kassette 5 ist bezüglich der Längsmittelachse der angetriebenen ersten Zusatzwalze 6 rotationssymmetrisch ausgebildet. Jede der vertikal in einer Linie angeordneten Walzen ist seitlich jeweils durch Stützrollen 8 abgestützt.

Der Durchmesser einer Arbeitswalze 3 bei einer 6-high Konfiguration kann beispielsweise etwa 470 bis 430 mm betragen, wohingegen der Durchmesser der Arbeitswalze 3' des Austauschsatzes beispielsweise einen Durchmesser von 140 bis 120 mm aufweisen kann. Die erste Zusatzwalze 6 kann beispielsweise einen Durchmesser von 190 bis 180 mm aufweisen, wohingegen der Durchmesser der zweiten Zusatzwalze 7 bevorzugt dem Durchmesser der Arbeitswalze 3' des Austauschsatzes entspricht. Die Stützrollen 8 können beispielsweise einen Durchmesser von etwa 120 mm aufweisen. Die mit der Walzenanordnung gemäß der Erfindung erreichbare Walzgeschwindigkeit kann im Bereich zwischen etwa 100 bis 2500 m/min, bevorzugt etwa zwischen 1000 bis 1500 m/min betragen.

Wie dies den Figuren 2,4 und 6 zu entnehmen ist, ist bei der bevorzugten Variante der Walzenanordnung gemäß der Erfindung vorgesehen, dass die erste Zusatzwalze 6 als angetriebene Walze ausgebildet ist. Hierzu ist diese, wie dies der Figur 6 zu entnehmen ist, an einem Ende mit einem Antriebszapfenadapter 9 versehen, der den Durchmesser des Walzentreffers 10 der ersten Zusatzwalze 6 so erweitert, dass er in den nicht dargestellten walzenseitigen Treffer der Antriebspindel passt. Damit wird dem Umstand Rechnung getragen, dass der Antriebszapfen der zu tauschenden Arbeitswalze üblicherweise einen Durchmesser aufweist, der auf die zu übertragenden Antriebsmomente abgestimmt ist.

Bei einer in den Figuren 3A und 3 B gezeigten Variante der Erfindung kann vorgesehen sein, dass die Zwischenwalzen 2 jeweils angetrieben sind. In diesem Fall sind die Arbeitswalzen 3 der umzurüstenden Walzenkonfiguration nicht angetrieben. Folglich ist es nicht erforderlich, die als Dreierkonfiguration in Form der Kassetten 5 vorgesehenen Austauschsätze anzutreiben.

### Bezugszeichenliste

- 1: Walzgerüst
- 2: Stützwalzen bei 4-high Konfiguration bzw. Zwischenwalzen bei 6-high Konfiguration
- 2': Stützwalzen bei 6-high Konfiguration
- 3: Arbeitswalzen des umzurüstenden Walzgerüsts
- 3`: Arbeitswalzen des Austauschsatzes
- 4: Arbeitswalzen-Einbaustück
- 5: Kassette
- 5A: erstes Lagergehäuse
- 5B: zweites Lagergehäuse
- 6: erste Zusatzwalze
- 7: zweite Zusatzwalze
- 8: Stützrollen
- 9: Antriebszapfenadapter
- 10: Walzentreffer

## Patentansprüche

1. Verfahren zum Wechsel einer Walzenkonfiguration in einem Walzgerüst, wobei das Walzgerüst wenigstens zwei Arbeitswalzen (3) umfasst, wobei bei einem Konfigurationswechsel wenigstens eine Arbeitswalze (3) des Walzgerüsts durch eine Walzenanordnung als Austauschsatz ausgetauscht wird, wobei der Austauschsatz wenigstens drei Austauschwalzen umfasst, die alle in einer gemeinsamen Kassette (5) gelagert sind, deren Außenkontur wenigstens teilweise jeweils derjenigen der Arbeitswalzen- Einbaustücke (4) der zu tauschenden Arbeitswalze (3) im Wesentlichen entspricht, **dadurch gekennzeichnet, dass** der Austauschsatz eine erste und eine zweite Zusatzwalze (6,7) sowie eine Arbeitswalze (3') umfasst und dass die Arbeitswalze (3') sowie die erste und zweite Zusatzwalze (6,7) des Austauschsatzes in der Einbaulage der Kassette (5) vertikal übereinander angeordnet sind.

2. Verfahren nach Anspruch 1, **dadurch gekennzeichnet, dass** der Konfigurationswechsel an einem 4-high oder an einem 6-high Walzgerüst durchgeführt wird.

3. Verfahren nach einem der Ansprüche 1 oder 2, **dadurch gekennzeichnet, dass** der Austausch der Arbeitswalze (3) mit einem Austauschsatz durchgeführt wird, der eine Arbeitswalze (3') umfasst, deren Durchmesser kleiner als der Durchmesser der jeweils auszutauschenden Arbeitswalze (3) ist.

4. Verfahren nach einem der Ansprüche 1 bis 3, **dadurch gekennzeichnet, dass** die Summe der Walzendurchmesser aller vertikal angeordneter Austauschwalzen eines Austauschsatzes nahezu oder vollständig dem maximalen oder minimalen Durchmesser der auszutauschenden Arbeitswalze (3) entspricht.

5. Verfahren nach einem der Ansprüche 1 bis 4 **dadurch gekennzeichnet, dass** die erste Zusatzwalze (6) einen größeren Durchmesser als die Arbeitswalze (3') des Austauschsatzes und vorzugsweise die zweite Zusatzwalze (7) einen der Arbeitswalze (3') des Austauschsatzes entsprechenden Durchmesser aufweist.

6. Walzenanordnung zur Durchführung des Verfahrens nach einem der Ansprüche 1 bis 5, als Austauschsatz zum Wechsel einer Walzenkonfiguration in einem Walzgerüst das wenigstens zwei Arbeitswalzen (3) umfasst, wobei bei einem Konfigurationswechsel wenigstens eine Arbeitswalze (3) des Walzgerüsts durch eine Walzenanordnung als Austauschsatz ausgetauscht wird, die Walzenanordnung umfassend eine Arbeitswalze (3') und einer ersten und zweiten Zusatzwalze (6,7), die in einer gemeinsamen Kassette (5) gelagert sind, wobei die Kassette (5) zwei Lagergehäuse für die Arbeitswalze (3') und die Zusatzwalzen (6,7) umfasst, die jeweils eine Außenkontur aufweisen, die derjenigen der Arbeitswalzen-Einbaustücke (4) des Walzgerüsts im Wesentlichen entspricht und wobei die Arbeitswalze (3') sowie die erste und zweite Zusatzwalze (6,7) in der Einbaulage der Kassette (5) vertikal übereinander angeordnet sind.

7. Walzenanordnung nach Anspruch 6, **dadurch gekennzeichnet, dass** die zweite Zusatzwalze (7) und die Arbeitswalze (3') des Austauschsatzes einen etwa gleichen Durchmesser aufweisen.

8. Walzenanordnung nach einem der Ansprüche 6 oder 7, **dadurch gekennzeichnet, dass** die erste Zusatzwalze (6) einen größeren Durchmesser als die Arbeitswalze (3') des Austauschsatzes aufweist.

9. Walzenanordnung nach einem der Ansprüche 6 bis 8, **dadurch gekennzeichnet, dass** die erste Zusatzwalze (6) angetrieben ist.

10. Walzenanordnung nach einem der Ansprüche 6 bis 9, **dadurch gekennzeichnet, dass** der Austauschsatz Stützrollen (8) und/ oder Stützlager umfasst, die die Arbeitswalze (3') und/oder die erste und die zweite Zusatzwalze (6,7) seitlich abstützen.

11. Walzenanordnung nach einem der Ansprüche 6 bis 10, **dadurch gekennzeichnet, dass** die angetriebene Walze des Austauschsatzes mit einem Antriebszapfenadapter (9) versehen ist.

12. Walzenanordnung nach einem der Ansprüche 6 bis 11, **dadurch gekennzeichnet, dass** die Kassette (5) um eine Längsmittelachse rotationssymmetrisch ausgebildet ist.

## Claims

1. Method of changing a roll configuration in a roll stand, wherein the roll stand comprises at least two work rolls (3), wherein for a change in configuration at least one work roll (3) of the roll stand is exchanged for a roll arrangement as exchange set, wherein the exchange set comprises at least three exchange rolls all mounted in a common cassette (5), the outer contour of which substantially corresponds at least in part with each of those of the work roll chocks (4) of the work roll (3) to be replaced, **characterised in that** the exchange set comprises a first and a second additional roll (6, 7) as well as a work roll (3') and that the work roll (3') as well as the first and second additional rolls (6, 7) of the exchange set are arranged vertically one above the other in the installed position of the cassette (5).

2. Method according to claim 1, **characterised in that** the change in configuration is carried out to a four-high or six-high roll stand.

3. Method according to one of claims 1 and 2, **characterised in that** the exchange of the work roll (3) is carried out with an exchange set comprising a work roll (3'), the diameter of which is smaller than the diameter of the respective work roll (3) to be exchanged.

4. Method according to any one of claims 1 to 3, **characterised in that** the sum of the roll diameters of all vertically exchange rolls of an exchange set corresponds almost or entirely with the maximum or minimum diameter of the work roll (3) to be exchanged.

5. Method according to any one of claims 1 to 4, **characterised in that** the first additional roll (6) has a larger diameter than the work roll (3') of the exchange set and preferably the second additional roll (7) has a diameter corresponding with the work roll (3') of the exchange set.

6. Roll arrangement for carrying out the method according to any one of claims 1 to 5, as exchange set for changing a roll configuration in a roll stand comprising at least two work rolls (3), wherein for a change in configuration at least one work roll (3) of the roll stand is exchanged for a roll arrangement as exchange set, the roll arrangement comprising a work roll (3') and first and second additional rolls (6, 7), which are mounted in a common cassette (5), wherein the cassette (5) comprises two bearing housings for the work roll (3') and the additional rolls (6, 7), which each have an outer contour substantially corresponding with that of the work roll chocks (4) of the roll stand, and wherein the work roll (3') as well as the first and second additional rolls (6, 7) are arranged vertically one above the other in the installed position of the cassette (5).

7. Roll arrangement according to claim 6, **characterised in that** the second additional roll (7) and the work roll (3') of the exchange set have approximately the same diameter (10).

8. Roll arrangement according to one of claims 6 and 7, **characterised in that** the first additional roll (6) has a larger diameter than the work roll (3') of the exchange set.

9. Roll arrangement according to any one of claims 6 to 8, **characterised in that** the first additional roll (6) is driven.

10. Roll arrangement according to any one of claims 6 to 9, **characterised in that** the exchange set comprises backing rollers (8) and/or support bearings, which laterally support the work roll (3') and/or the first and second additional rolls (6, 7).

11. Roll arrangement according to any one of claims 6 to 10, **characterised in that** the driven roll of the exchange set is provided with a drive journal adapter (9).

12. Roll arrangement according to any one of claims 6 to 11, **characterised in that** the cassette (5) is constructed to be rotationally symmetrical about a longitudinal centre axis.

## Revendications

1. Procédé de changement d'une configuration de cylindres dans une cage de laminoir, ladite cage de laminoir comportant au moins deux cylindres de travail (3), dans lequel, lors d'un changement de configuration, au moins un cylindre de travail (3) de la cage de laminoir est remplacé par un ensemble de cylindres sous forme de kit de remplacement, ledit kit de remplacement comportant au moins trois cylindres de remplacement qui sont tous logés dans une cassette commune (5), dont le contour extérieur correspond sensiblement, au moins en partie, à celui des empoises (4) du cylindre de travail (3) à remplacer, **caractérisé en ce que** le kit de remplacement comporte un premier et un second cylindre supplémentaire (6,7), ainsi qu'un cylindre de travail (3'), et **en ce que** le cylindre de travail (3') ainsi que le premier et le second cylindre supplémentaire (6,7) du kit de remplacement sont disposés verticalement l'un au-dessus de l'autre dans la position de montage de la cassette (5).

2. Procédé selon la revendication 1, **caractérisé en ce que** le changement de configuration est effectué sur une cage de laminoir de hauteur 4 ou 6.

3. Procédé selon l'une des revendications 1 ou 2, **caractérisé en ce que** le remplacement du cylindre de travail (3) est effectué avec un kit de remplacement qui comprend un cylindre de travail (3') dont le diamètre est inférieur au diamètre du cylindre de travail (3) à remplacer.

4. Procédé selon l'une quelconque des revendications 1 à 3, **caractérisé en ce que** la somme des diamètres de tous les cylindres de remplacement disposés verticalement d'un kit de remplacement correspond presque ou entièrement au diamètre maximal ou minimal du cylindre de travail (3) à remplacer.

5. Procédé selon l'une quelconque des revendications 1 à 4, **caractérisé en ce que** le premier cylindre supplémentaire (6) a un diamètre plus grand que le cylindre de travail (3') du kit de remplacement et, de préférence, le second cylindre supplémentaire (7) a un diamètre correspondant au cylindre de travail (3' du kit de remplacement.

6. Ensemble de cylindres pour la mise en oeuvre du procédé selon l'une des revendications 1 à 5, sous forme de kit de remplacement pour le changement d'une configuration de cylindres dans une cage de laminoir comportant au moins deux cylindres de travail (3), dans lequel, lors d'un changement de configuration, au moins un cylindre de travail (3) de la cage de laminoir est remplacé par un ensemble de cylindres sous forme de kit de remplacement, ledit ensemble de cylindres comportant un cylindre de travail (3') et un premier et un second cylindre supplémentaire (6, 7) qui sont logés dans une cassette commune (5), ladite cassette (5) comprenant deux logements de palier pour le cylindre de travail (3') et les cylindres supplémentaires (6, 7), chacun présentant un contour extérieur qui correspond sensiblement à celui des empoises (4) des cylindres de travail de la cage de laminoir, et le cylindre de travail (3') ainsi que le premier et le second cylindre supplémentaire (6, 7) étant disposés verticalement l'un au-dessus de l'autre dans la position de montage de la cassette (5).

7. Ensemble de cylindres selon la revendication 6, **caractérisé en ce que** le second cylindre supplémentaire (7) et le cylindre de travail (3') du kit de remplacement présentent un diamètre sensiblement identique.

8. Ensemble de cylindres selon l'une quelconque des revendications 6 ou 7, **caractérisé en ce que** le premier cylindre supplémentaire (6) présente un diamètre supérieur à celui du cylindre de travail (3') du kit de remplacement.

9. Ensemble de cylindres selon l'une quelconque des revendications 6 ou 8, **caractérisé en ce que** le premier cylindre supplémentaire (6) est entraîné.

10. Ensemble de cylindres selon l'une quelconque des revendications 6 ou 9, **caractérisé en ce que** le kit de remplacement comprend des rouleaux d'appui (8) et/ou des paliers d'appui qui soutiennent latéralement le cylindre de travail (3') et/ou le premier et le second cylindre supplémentaire (6, 7).

11. Ensemble de cylindres selon l'une quelconque des revendications 6 ou 10, **caractérisé en ce que** le cylindre entraîné du kit de remplacement est pourvu d'un adaptateur de tourillon d'entraînement (9).

12. Ensemble de cylindres selon l'une quelconque des revendications 6 ou 11, **caractérisé en ce que** la cassette (5) est réalisée avec une symétrie de rotation autour d'un axe central longitudinal.
